# FASCICULE DE BREVET EUROPEEN

(11) **EP 0 315 722 B1**
(45) Date de publication et mention de la délivrance du brevet: **20.01.1993**
(21) Numéro de dépôt: 87810653.3
(22) Date de dépôt: 12.11.1987
(51) Int. Cl.: A44C 5/20, A44C 5/22

(54) **Fermoir**
Verschluss
Closure

(43) Date de publication de la demande: 17.05.1989
(73) Titulaire: PREMIERE DE TABBAH SA, 1700 Fribourg (CH)
(72) Inventeur: Méjias, André, CH-1700 Fribourg (CH)
(74) Mandataire: Steiner, Martin

(56) Documents cités:
- CH-A- 446 791
- CH-A- 530 189
- DE-C- 170 197
- FR-A- 969 071
- FR-A- 2 522 483
- US-A- 3 319 308

## Description

La présente invention concerne un fermoir pour assembler deux brins souples, plus particulièrement en cuir, répondant au préambule de la revendication 1.

Dans la plupart des dispositifs connus de fermoirs pour assembler des brins souples en cuir, ceux-ci comportent des trous prévus pour recevoir un ardillon lors de l'assemblage des brins. Cette construction classique a cependant le désavantage que les brins cassent facilement, en général à l'endroit d'un trou, en raison de la fatigue à laquelle ils sont soumis.

On connait cependant des fermoirs pour bracelet dont le ou les brins ne sont certes pas pourvus de trous, mais qui ne sont pas exempts d'un certain nombre d'inconvénients.

Ainsi, FR-A-969 071 décrit un fermoir constitué de deux éléments ou moyens. Un premier élément creux peut glisser sur le premier brin ou être bloqué sur lui. Il comporte sur le dessous un levier articulable autour d'un axe, le bord opposé au bras de levier étant muni de dents. En position bloquée, les dents penètrent dans le brin. Il comporte sur le dessus une creusure transversale et un volet articulable autour d'un axe à l'une de ses extrémités, l'autre extrémité étant verrouillable sur une languette. Un second élément, à savoir une bouclette, est monté sur la partie extrême de l'autre brin et présente une barette dans sa partie antérieure. Avant fermeture du fermoir, le premier élément "glissant" est amené d'abord à la position désirée sur le brin correspondant. Dans un second temps, la barette du second élément est placée dans la creusure supérieure du premier élément et le volet est rabattu jusqu'à verrouillage. Le second élément est ainsi attaché au premier.

L'inconvénient majeur de ce fermoir réside dans le fait que la partie dentelée du levier du premier moyen engendre irrémédiabelement des détériorations sur la face intérieure du brin auquel il est adjoint.

Celles-ci sont même constamment amplifiées lors du port par exemple de la ceinture, par les tensions exitantes sur chaque brin. De plus, lorsque l'élément creux est bloqué et qu'il ne se trouve pas à sa place idéale, l'utilisateur va devoir, éventuellement plusieurs fois, actionner le levier et multiplier ainsi les dommages.

CH-A-530 189 divulgue un fermoir fixé à l'extrémité d'un des brins et comporte une plaque de base et deux joues perpendiculaires à cette plaque, de manière à former un U. L'autre brin passe sur la plaque de base et en-dessous du premier brin. Le blocage est obtenu par actionnement d'un levier pressant cet autre brin sur la plaque de base. Celle-ci présente une nervure et un ergot, lesquels s'engagent, lors du blocage dans un sillon correspondant du brin. Ici, ce sont les sillons aménagés dans le brin "serré" par l'ergot et la nervure qui transmettent les forces de tension.

La présente invention se propose de réaliser un fermoir sans ardillon pour assembler des brins souples ne comportant ni trous, ni sillons, le fermoir permettant d'éviter la rupture des brins et de pallier les inconvénients que l'on recontre avec les fermoirs connus. Pour atteindre ce but, le fermoir selon l'invention est réalisé comme décrit dans la revendication 1.

Lors de l'assemblage, le brin libre est inséré dans un passage-guide compris dans un élément du fermoir et limité par le levier de serrage. Lorsque la longueur désirée du brin libre inséré est atteinte, le levier de serrage est rabattu contre la partie de ce brin sortant du passage et le brin est serré par ce levier contre le passage et contre l'extrémité d'un second élément du fermoir à laquelle est articulée l'extrémité du second brin. La tension dans les brins, à l'inverse de ce que l'on constate avec les fermoirs connus, joue ici un rôle positif, puisqu'elle maintient le levier rabattu dans sa position de verrouillage, et cela, sans que des dommages sur les brins soient à déplorer. Le second élément, en forme de levier permet par pivotement autour d'une articulation, d'ouvrir le fermoir. Ce qui précède montre clairement que le fermoir selon l'invention permet de prévoir des brins ne comportant pas de moyens de retenue tels que trous, le brin libre étant simplement tenu par serrage à l'aide d'un levier sous l'action de la force de traction existante dans ce brin lors du porté. Une telle construction est particulièrement propre à éliminer tout risque de rupture des brins.

L'invention va être décrite plus en détail ci-après à l'aide du dessin d'un exemple d'exécution.
- La figure 1: est une vue en plan du fermoir selon l'invention,
- La figure 2: est une vue latérale du fermoir de la fig.1, et
- La figure 3: est une vue en coupe selon la ligne III-III de la figure 1.

Les figures montrent que le fermoir comprend une pièce en U 1 dans la partie inférieure de laquelle un axe 2 est monté entre les deux branches de l'U, un levier de serrage 3 étant articulé sur l'axe 2. La partie supérieure de la pièce en U est en forme de crochet comme illustré plus particulièrement en figure 3. On voit que la base de la partie en forme de crochet et les branches verticales de l'U délimitent un passage-guide fermé vers le bas par la partie du levier 3 engagée sur l'axe 2.

Le fermoir comporte en outre une pièce 4 en forme de boucle, servant de levier, cette pièce comportant un axe 5 monté entre les extrémités b1 et b2 de la boucle 4. Cet axe 5 s'engage dans la gorge ouverte de la partie en forme de crochet de la pièce en U 1. La pièce 4 comporte aussi des traverses 6 reliant rigidement la partie en forme de boucle 4 à un cylindre ouvert 7 comportant un axe 8 autour duquel est articulée l'extrémité du second brin 10. En condition ouverte du fermoir, le levier 3 est rabattu vers le bas en figures 2 et 3, dans le sens de la flèche et, lors de l'introduction du brin 9 dans le passage de la pièce 1 comme mentionné plus haut, il se trouve approximativement en position horizontale ou légèrement inclinée vers le bas. Lorsque la longueur désirée du brin 9 est atteinte, le levier 3 est rabattu vers le haut dans la position illustrée dans les figures 2 et 3. Dans cette position, le levier 3 appuie le brin 9 à la fois contre la base de la partie en forme de crochet de la pièce 1 et contre le cylindre ouvert 7, et ceci grace à la traction exercée sur les brins 9 et 10 dans des directions opposées indiquées par les flèches f1 et f2 en figure 3. L'effet de ces forces de traction se traduisant par un couple cherchant à faire pivoter le levier 3 vers le haut en figure 3, ce qui produit la force de serrage du brin 9 dans le passage et contre le cylindre ouvert 7. Plus les forces f1 et f2 sont élevées, plus grande est la force de serrage. Pour augmenter le frottement entre le levier 3 et le brin 9, il est possible de prévoir une face intérieure rugueuse du levier 3, par exemple en lui adjoignant des rainures ou toute autre configuration appropriée.

Pour ouvrir le fermoir, il suffit de chercher à faire pivoter le levier 4 dans le sens de la flèche en figure 2. Cette action permet à la pièce 4, 6, 7 un léger pivotement autour de son axe 5 engagé dans la gorge de la partie en forme de crochet de la pièce 1, ce pivotement ayant pour effet de faire basculer vers le bas le cylindre ouvert 7, ce qui, à travers le brin 9 fait pivoter le levier 3 vers le bas et dégage celui-ci de sa position de verrouillage. Le brin 9 est alors libéré.

Comme indiqué plus haut, le fermoir peut être prévu pour un bracelet, une ceinture, etc. Il ne comporte pas d'ardillon et les brins ne comportent pas de trous. La fixation se fait par serrage du brin libre, ce qui élimine toute fatigue et évite tout risque de rupture de celui-ci.

## Revendications

1. Fermoir pour assembler des brins souples (9,10), plus particulièrement en cuir, comprenant des premiers moyens (1) dont la partie inférieure présente une forme de U dont les extrémités des branches sont reliées par un axe (2) délimitant un passage pour le premier brin (9), les premiers moyens permettant une mise de longueur de ce brin (9) par l'intermédiaire d'un levier articulé (3) autour de l'axe (2), et des seconds moyens, à l'une des extrémités desquels est reliée l'extrémité du deuxième brin (10) par un axe (8) permettant une articulation des seconds moyens, ces derniers coopérant avec les premiers, caractérisé en ce que les seconds moyens (4,6,7) sont reliés aux premiers moyens (1) de façon articulable autour d'un axe (5) passant dans un logement agencé sur la partie supérieure de la partie centrale de l'U et forment un levier s'étendant de part et d'autre de l'axe (5), le levier (3) permettant, à l'état fermé, de serrer et de maintenir en place le premier brin (9) contre lesdits seconds moyens.

2. Fermoir selon la revendication 1, caractérisé en ce que les seconds moyens formant levier comprennent, d'une part, une boucle (4) dont les extrémités (b₁,b₂) sont reliées à l'axe (5) et, d'autre part, un élément (7) dans lequel est logé l'extrémité du second brin (10) articulé sur l'axe (8), cet élément étant relié à la boucle (4) par des traverses (6).

3. Fermoir selon la revendication 2, caractérisé par le fait que le levier (3) des premiers moyens permet, en position rabattue, de serrer le brin (9) contre le passage que délimite la forme de U et contre l'élément (7) des seconds moyens, la force de verrouillage augmentant avec les forces de traction exercées sur les brins (9,10).

4. Fermoir selon la revendication 2 ou 3, caractérisé en ce que les seconds moyens (4,6,7) formant levier permettent de libérer le brin (9) en exerçant sur la boucle (4) une force de traction perpendiculaire au plan du brin, cette force cherchant à faire pivoter lesdits moyens (4,6,7) autour de l'axe (5) dans le sens inverse des aiguilles de la montre, ce qui produit, à travers la partie du premier brin (9) serrée contre l'élément (7), le déverrouillage du levier (3) des premiers moyens.

5. Fermoir selon l'une des revendications 1 à 4, caractérisé en ce que le logement de l'axe (5) agencé sur la partie supérieure des premiers moyens présente la forme d'un crochet.

6. Fermoir selon l'une des revendications 1 à 5, caractérisé en ce que la face de levier (3) tournée vers le brin (9) présente une surface telle que son adhérence sur ledit brin (9) soit augmentée.

7. Bracelet avec un fermoir selon l'une des revendications 1 à 6, caractérisé en ce qu'il comprend des brins souples (9,10) sans trous de fixation.

8. Ceinture avec un fermoir selon l'une des revendications 1 à 6, caractérisée en ce qu'elle est en matériau souple sans trous de fixation.

## Claims

1. A closure for assembling flexible bands (9,10), more particularly leather bands, comprising first means (1) whose lower portion is U-shaped, the shank ends of said U being connected by an axle (2) which defines an opening for the first band (9), said first means allowing a length adjustment of said band (9) by means of a lever (3) which is hinged on axle (2), and second means to one of the ends of which the end of the second band (10) is connected by an axle (8) allowing a pivotment of said second means, the latter cooperating with the first means, characterized in that the second means (4,6,7) are pivotably connected to the first means (1) by an axle (5) extending in a bearing which is provided on the upper part of the central portion of said U, and form a lever which extends on either side of axle (5), said lever (3) allowing to clamp and block the first band (9) against said second means when it is closed.

2. A closure according to claim 1, characterized in that the second lever means comprise, on one hand, a buckle (4) whose ends (b₁,b₂) are connected to axle (5) and, on the other hand, an element (7) wherein the end of the second band (10), hinged on axle (8), is lodged, said element being connected to buckle (4) by crosspieces (6).

3. A closure according to claim 2, characterized in that in the depressed position, the lever (3) of the first means allows to clamp said band (9) against the opening defined by said U-shaped piece and against element (7) of said second means, the blocking force increasing with the traction forces acting onto said bands (9,10).

4. A closure according to claim 2 or 3, characterized in that the second lever means (4,6,7) allow to release said band (9) by imparting a traction force which is perpendicular to the plane of said band to buckle (4), said force tending to pivot said means (4,6,7) around axle (5) in a counterclockwise direction, whereby the lever (3) of the first means is released by means of the portion of the first band (9) which is clamped against element (7).

5. A closure according to any one of claims 1 to 4, characterized in that the bearing of axle (5) provided on the upper portion of the first means is in the form of a hook.

6. A closure according to any one of claims 1 to 5, characterized in that the side of lever (3) facing the band (9) is provided with such a surface as to increase its adhesion on said band (9).

7. A bracelet having a closure according to any one of claims 1 to 6, characterized in that it comprises flexible bands (9,10) without fixing holes.

8. A belt having a closure according to any one of claims 1 to 6, characterized in that it is made of a flexible material without fixing holes.

## Patentansprüche

1. Schliesse zum Verbinden von biegsamen Bändern (9,10), insbesondere aus Leder, mit ersten Mitteln (1), deren unterer Teil als U ausgebildet ist, dessen Schenkelenden durch eine Achse (2) verbunden sind, die eine Oeffnung für das erste Band (9) bildet, wobei die ersten Mittel eine Einstellung der Länge dieses Bandes (9) mittels einem um die Achse (2) schwenkbaren Hebel (3) gestatten, und mit zweiten Mitteln, mit deren einem Ende das Ende des zweiten Bandes (10) mittels einer Achse (8) verbunden ist, welche ein Verschwenken der zweiten Mittel gestattet, wobei dieselben mit den ersten Mitteln zusammenwirken, dadurch gekennzeichnet, dass die zweiten Mittel (4,6,7) um eine Achse (5), die in einem auf dem oberen Teil des Mittelteils des U angeordneten Lager läuft, schwenkbar mit den ersten Mitteln (1) verbunden sind und einen beidseitig der Achse (5) verlaufenden Hebel (3) bilden, wobei das erste Band (9) bei geschlossenem Hebel (3) gegen die zweiten Mittels geklemmt und festgehalten werden kann.

2. Schliesse nach Anspruch 1, dadurch gekennzeichnet, dass die zweiten Hebelmittel einerseits eine Schnalle (4) aufweisen, deren Enden (b₁,b₂) mit der Achse (5) verbunden sind, und andererseits ein Teil (7), in welchem das Ende des zweiten, auf der Achse (8) schwenkbaren Bandes (10) gelagert ist, wobei dieses Teil über Querverbindungen (6) mit der Schnalle (4) verbunden ist.

3. Schliesse nach Anspruch 2, dadurch gekennzeichnet, dass der Hebel (3) der ersten Mittel in zugeklappter Stellung ein Festklemmen des Bandes (9) gegen die durch den U-förmigen Teil begrenzte Oeffnung und gegen das Teil (7) der zweiten Mittel erlaubt, wobei die Verriegelungskraft mit den auf die Bänder (9,10) wirkenden Zugkräften zunimmt.

4. Schliesse nach Anspruch 2 oder 3, dadurch gekennzeichnet, dass die zweiten Hebelmittel (4,6,7) ein Lösen des Bandes (9) erlauben, indem sie mit einer senkrecht zur Ebene des Bandes stehenden Zugkraft auf die Schnalle (4) wirken, wobei diese Kraft die genannten Mittel (4,6,7) im Gegenuhrzeigersinn um die Achse (5) verschwenkt, wodurch über den gegen das Teil (7) geklemmten Teil des ersten Bandes (9) der Hebel (3) der ersten Mittel gelöst wird.

5. Schliesse nach einem der Ansprüche 1 bis 4, dadurch gekennzeichnet, dass das auf dem oberen Teil der ersten Mittel angeordnete Lager der Achse (5) als Haken ausgebildet ist.

6. Schliesse nach einem der Ansprüche 1 bis 5, dadurch gekennzeichnet, dass die dem Band (9) zugewandte Seite des Hebels (3) eine Oberfläche aufweist, die deren Haftung auf dem Band (9) erhöht.

7. Armband mit einer Schliesse nach einem der Ansprüche 1 bis 6, dadurch gekennzeichnet, dass es biegsame Bänder (9,10) ohne Befestigungslöcher aufweist.

8. Gürtel mit einer Schliesse nach einem der Ansprüche 1 bis 6, dadurch gekennzeichnet, dass er aus biegsamem Material ohne Befestigungslöcher besteht.
